# EUROPÄISCHE PATENTSCHRIFT

(11) **EP 0 900 319 B1**
(45) Veröffentlichungstag und Bekanntmachung des Hinweises auf die Patenterteilung: **18.04.2001**
(21) Anmeldenummer: 97925854.8
(22) Anmeldetag: 21.05.1997
(51) Int. Cl.: E21B 29/00, E21B 29/12

(54) **VERFAHREN UND VORRICHTUNG ZUM ABTRENNEN VON IM BODEN VERANKERTEN ROHREN ODER PFEILERN**
PROCESS AND DEVICE FOR SEPARATION OF PIPES OR COLUMNS FIXED IN THE GROUND
PROCECE ET DISPOSITIF POUR DECOUPER DES TUBES OU DES PILIERS ANCRES DANS LE SOL

(30) Priorität: 23.05.1996 DE 19620756
(43) Veröffentlichungstag der Anmeldung: 10.03.1999
(73) Patentinhaber: Wirth Maschinen- und Bohrgeräte-Fabrik GmbH, 41812 Erkelenz (DE)
(72) Erfinder: HEINRICHS, Peter, D-41844 Wegberg (DE); TIBUSSEK, Fritz, D-41063 Mönchengladbach (DE)
(74) Vertreter: Kluin, Jörg-Eden, Dr. Dipl.-Phys.
(86) Internationale Anmeldenummer: DE9701017
(87) Internationale Veröffentlichungsnummer: WO9744566

(56) Entgegenhaltungen:
- EP-A- 0 481 767
- WO-A-93/19281
- GB-A- 2 211 446
- GB-A- 2 251 015
- US-A- 1 755 206
- US-A- 2 991 834
- US-A- 4 039 025
- US-A- 4 389 765
- "STANDARDIZED PLATFORM REMOVAL EQUIPMENT CAN CUT COSTS AND TIME ALTERNATIVES SUGGESTED FOR CONVENTIONAL REVERSE INSTALLATION SEQUENCE" OFFSHORE (INC. THE OILMAN), Bd. 49, Nr. 8, 1.August 1989, Seite 76/77, 79 XP000084063

## Beschreibung

Die Erfindung betrifft eine Vorrichtung und ein Verfahren zum Abtrennen von aufrechten, mit ihrem unteren Ende im Boden verankerten Rohren, insbesondere von Stützbeinen einer Offshore-Ölbohr- oder -förderplattform, nach den Oberbegriffen der Ansprüche 1 bzw. 4.

Ein derartiges Verfahren und zur Durchführung dieses Verfahrens geeignete Vorrichtungen sind aus der WO 93 / 192 81 und der US-PS 1 755 206 bekannt.

Um die zahlreichen Erdölvorkommen abzubauen, werden seit geraumer Zeit nicht nur vom Land zugängliche Ölfelder, sondern auch die unter dem Meeresboden bzw. unter anderen Gewässern liegenden sogenannten Offshore-Felder angebohrt. Solche Bohrungen werden in unterschiedlichen Wassertiefen und zum Teil weitab von der Küste abgeteuft. Grundsätzlich wird, was die Ausbildung oberhalb der Wasseroberfläche betrifft, der gleiche Bohrturm wie an Land eingesetzt, nur eben auf einer oberhalb der Wasseroberfläche angeordneten Förderplattform. Die Art der Abstützung der Förderplattform auf dem Meeresboden ist zum Teil abhängig von der Wassertiefe. Die meisten Offshore-Ölförderplattformen sind mittels durch Großrohre gebildeter Stützbeine im Meeresboden verankert.

Je nach Beschaffenheit des Meeresbodens sind die Stützbeine nur in den Meeresboden eingelassen, z.B. eingerammt und halten durch die Reibung im Meeresgrund. Wenn dies nicht ausreicht, besteht die Alternative darin, in den eingelassenen Fuß der Stützbeine Unterwasserbeton oder dergleichen einzubringen, der gegebenenfalls teilweise aus dem unteren Ende des Rohres in dem umgebenden Meeresboden austritt und nach dem Aushärten ein künstlich angelegtes im Meeresboden verankertes Fundament bildet, zu dessen Verankerungswirkung die Wirkung des Gewichts des Betons hinzutritt, der den unteren Teil des jeweiligen Rohres bis zu einer bestimmten Höhe ausfüllt. Die Förderplattformen erhalten durch diese Maßnahmen auch in problematischem Untergrund eine Standfestigkeit, die sie den hohen Beanspruchungen in hoher See widerstehen läßt.

Die ersten dieser Plattformen wurden in der Nordsee vor etwa 20 bis 25 Jahren in Betrieb genommen; sie werden mittlerweile nicht mehr benötigt, da die mit ihnen angebohrten Ölfelder abgebaut sind. Sie können nicht einfach stehengelassen werden, weil sie eine Gefahr für die Schiffahrt darstellen.

Es besteht daher ein Bedarf an einem Verfahren und an Vorrichtungen, mit denen die Ölförderplattformen aus den Meeren nach Ablauf ihrer Nutzungszeit beseitigt werden können. Während das Beseitigen der Aufbauten der Plattform und der Plattform selbst prinzipiell dem der auf dem Land eingesetzten Ölbohrtürme ähnlich ist, treten bei den in zum Teil tiefem und bewegtem Wasser befindlichen Stützkonstruktionen oder Plattformen erhebliche Probleme auf. Die Stützbeine müssen ebenfalls entfernt werden, dürfen aber aus den erwähnten Gründen nicht einfach in Höhe oder dicht unterhalb der Meeresoberfläche abgeschnitten werden, sondern es verlangen Vorschriften der einschlägigen Behörden, daß die Stützbeine ein Stück unterhalb des Meeresbodens abgetrennt werden.

Aus der DE-PS 671 660 ist eine Vorrichtung zum Durchtrennen von in Tiefbohrlöchern eingelassenen Rohren bekannt, deren Schneidwerkzeug mittels eines Gestänges in das Rohr bis zur Trennstelle hinabgelassen wird. Das Schneidwerkzeug wird an der Innenwand des Rohres angesetzt und durchtrennt es von innen nach außen.

Zur Durchtrennung von Stützbeinen der genannten Plattformen eignet sich diese Vorrichtung nicht, da sich die Trennstelle stets in einem Bereich der Stützbeine befindet, der mit Meeresboden, Beton o.ä. gefüllt ist und somit ein Absinken der Trennstelle nicht möglich ist.

Es wurde daher versucht, mit Tauchmannschaften und geeignetem Equipment zum Meeresboden abzutauchen und dort die Stützbeine mittels eines von außen um das Stützbein gelegten, in seiner Längsrichtung angetriebenen Diamantdrahtes abzuschneiden. Dies ist wegen der großen Wanddicke der Rohre ein langwieriges und für die Tauchmannschaften auch nicht ungefährliches Verfahren.

Ferner ist aus der US-PS 4 389 765 eine Vorrichtung zum Durchtrennen von Stützbeinen einer Off-Shore-Ölbohr- oder -förderplattform und deren abschnittsweiser Entfernung bekannt. Die Vorrichtung ist an den speziellen Aufbau der dort verwendeten Stützbeine angepaßt. Diese bestehen einerseits aus einem äußeren Mantelrohr und andererseits aus einem inneren rohrförmigen Pfahl. Mit den Mantelrohren wird die Off-Shore-Ölbohr- oder - förderplattform zunächst auf den Meeresgrund gestellt. Zur Befestigung dieser Mantelrohre in dem Meeresboden werden anschließend innerhalb der Mantelrohre die rohrförmigen Pfähle hinabgelassen und in den Meeresgrund hineingetrieben. Die Länge der Pfähle ist so gewählt, daß diese, nachdem ein ausreichender Halt im Meeresgrund erreicht wurde, noch in den unteren Abschnitt des Mantelrohres hineinreichen. Der so zwischen dem inneren Pfahl und dem äußeren Mantelrohr gebildete Ringraum wird zur Befestigung der Off-Shore-Ölbohr- oder -förderplattform auf dem Meeresgrund bzw. zur Befestigung des Mantelrohres mit dem Pfahl mit einem Vergußmaterial, wie zum Beispiel Beton, verfüllt.

Um für eine Versetzung der Off-Shore-Ölbohr- oder -förderplattform die Mantelrohre von den rohrförmigen Pfählen zu trennen, wird zunächst über ein Ultraschallverfahren der Beton zwischen dem Pfahl und dem Rohr zerkleinert und anschließend ausgespült. Für die Entfernung des Pfahles wird dann eine Trennvorrichtung bis in den oberen Anfangsabschnitt des rohrförmigen Pfahles hinabgelassen. Diese Trennvorrichtung besteht im wesentlichen aus einer Klemmvorrichtung, um diese innerhalb des Pfahles an einer vorbestimmten Stelle halten zu können, sowie aus einer Schneidvorrichtung, um jeweils das obere Segment des Pfahles abtrennen zu können. Die Schneidvorrichtung weist eine in Radialrichtung und somit in Richtung der Innenwand des Pfahles wirkende Kolben-/Zylindereinheit auf, über die rotierende Schneidscheiben an die Innenwand des Pfahles angestellt werden können.

Um zu gewährleisten, daß nur der Pfahl und nicht das Mantelrohr durchtrennt wird, sind mechanische Anschläge vorgesehen, die die Ausfahrbewegung der Kolben-/Zylindereinheiten begrenzen, oder der Hub der Kolben-/Zylindereinheit ist einstellbar ausgestaltet. Nachdem das obere Segment des Pfahls von der Schneidvorrichtung durchtrennt ist, wird dieses noch weiterhin von der Klemmvorrichtung der Trennvorrichtung gehalten und kann somit zusammen mit der Trennvorrichtung nach oben aus dem Mantelrohr herausgehoben werden. Dieser Vorgang wird so oft wiederholt, bis der rohrförmige Pfahl aus dem jeweiligen Mantelrohr entfernt ist.

Auch wird in der US-PS 4 389 765 für das Lösen von Stützbeinen einer Off-Shore-Ölbohr- oder -förderplattform aus dem Meeresgrund die Verwendung von Explosivstoffen angesprochen. Die Explosionen können jedoch zur Beschädigung der Stützbeine führen und somit aufwendige Reparaturen bedingen. Eine Verwendung der Plattform an einem neuen Einsatzort wird hierdurch erheblich verzögert.

Aufgabe der Erfindung ist es, ein Verfahren und eine Vorrichtung zu schaffen, mit dem Rohre größerer Länge und großen Durchmessers wie die Stützpfeiler von Off-Shore-Ölbohr- oder -förderplattformen trotz in den Rohren befindlichen Materials wie Boden oder Beton schnell und damit wirtschaftlich auch unter dem Meeresboden abgetrennt werden können sowie auch hierbei verhindert wird, daß durch Reibung der Schneidwerkzeuge an den Rändern der Trennnut und im außerhalb des Rohres befindlichen Meeresgrund ein erhöhter Verschleiß oder gar Bruch auftritt.

Diese Aufgabe wird in ihrem verfahrensmäßigen Aspekt durch den Gegenstand des Anspruchs 1 gelöst.

Erfindungsgemäß wird das vollständige Durchtrennen des Rohres durch aufsteigende Luft oberhalb der Plattform signalisiert. Durch diese Maßnahme wird vermieden, daß die Schneidwerkzeuge durch einen Eingriff in die Umgebung des durchtrennten Rohres vorzeitig verschleißen oder gar zerstört werden.

Besonders vorteilhaft ist eine Ausgestaltung des Verfahrens gemäß Anspruch 2, bei der ein Schneidaggregat mit einem spanabhebenden Werkzeug am Innenumfang des Rohres zur Wirkung gebracht und das Rohr in Umfangsrichtung fortschreitend von innen nach außen spanabhebend durchtrennt. Ein spanabhebendes Trennverfahren ist schnell, da auf diese Weise von dem relativ weichen Baustahl des Rohres dicke Späne abgenommen und in der schmalen in Umfangsrichtung sich erstreckenden Trennzone eine Nut mit hohem Vorschub und hoher Abtragsleistung bis zur Durchtrennung des gesamten Materialquerschnitts eingebracht werden kön-nen. Da die Durchtrennung von innen erfolgt, spielt es keine Rolle, wo die Trennstelle bezüglich des Meeresbodens gelegen ist; das Verfahren wird in seiner Funktion durch die außen vorliegenden Verhältnisse nicht beeinflußt.

Um zu verhindern, daß das Gewicht der Stützbeine und der damit gegebenenfalls noch verbundenen sonstigen Konstruktionsteile zu einem Absacken eines gerade im Abtrennen befindlichen Rohres führt, was das Schneidwerkzeug einklemmen und zu einem Schaden an dem Schneidaggregat führen könnte, ist ein Abfangen des Gewichtes des Rohres gemäß Anspruch 3 zweckmäßig, was in einer noch zu beschreibenden Weise durch Abstützen der Teile der Stützkonstruktion an benachbarten noch stehenden Stützbeinen geschehen kann.

Die Aufgabe wird in ihrem apparativen Aspekt durch eine Vorrichtung gemäß Anspruch 4 gelöst, die dadurch gekennzeichnet ist, daß der Kraftantrieb (34;134) mindestens eine mit Druckluft betreibbare Kolben/Zylindereinheit umfaßt und daß Mittel vorgesehen sind, die eine Verbindung zwischen dem Arbeitsvolumen der Kolben/Zylindereinheit und einem das Schneidaggregat (40) und das Bohrwerkzeug (60) tragenden hohlen Gestänge (14) bewirken, sobald sich die Schneidwerkzeuge in ihrer radial außenliegenden Extremstellung befinden. Durch diese Maßnahme wird bewirkt, daß durch das hohle Gestänge aufsteigende Luft oberhalb der Plattform das vollständige Durchtrennen des Rohres signalisiert. Somit kann der Schneidvorgang sofort hiernach gestoppt werden, wodurch verhindert wird, daß durch Reibung der Schneidwerkzeuge an den Rändern der Trennut und im außerhalb des Rohres befindlichen Meeresgrund ein erhöhter Verschleiß oder gar Bruch derselben auftritt.

Vorzugsweise umfaßt das Schneidaggregat gemäß Anspruch 2 mindestens ein radial bewegliches, mit Hilfe eines Kraftantriebs gegen den Innenumfang des Rohres andrückbares spanendes Schneidwerkzeug, dessen Angriffsstelle in einer zur Rohrachse im wesentlichen senkrechten Ebene in Umfangsrichtung fortschreitend verlagerbar ist. Das Schneidwerkzeug erst nach Erreichen der Trennstelle radial ausgefahren und zum spanenden Durchtrennen des Rohres mittels Erzeugung einer schließlich durch die Wandstärke durchgehenden Innenumfangsnut gegen dessen Innenumfang angestellt.

Um den eigentlichen Trennvorgang zu beschleunigen, empfiehlt sich eine Ausgestaltung der Vorrichtung gemäß Anspruch 6, bei der das Schneidaggregat mehrere symmetrisch um die Rohrachse verteilte Schneidwerkzeuge umfaßt, die gleichzeitig in der gleichen Trennut zur Wirkung kommen.

Bei der Bohrung zum Erreichen der Trennstelle wird es häufig nicht möglich sein, den in dem Rohr befindlichen Unterwasserbeton exakt bis zum Innenumfang des Rohres auszubohren. Dies trifft insbesondere zu, wenn das Rohr nicht mehr ganz rund ist. Es bleibt also an der Innenwandung des Rohres unter Umständen eine Schicht Beton stehen, die die Schneidwerkzeuge bei ihrer anschließend einsetzenden Tätigkeit gefährden könnte.

Um dies zu vermeiden empfiehlt sich eine Reinigungsvorrichtung nach Anspruch 7, die den Arbeitsbereich der Schneidwerkzeuge von Resten des anhaftenden Materials vor dem Angriff der Schneidwerkzeuge säubert. Die Reinigungsvorrichtung kann z.B. eine bürstenartige Anordnung von Reinigungselementen umfassen.

Da die Stützbeine der in Rede stehenden Offshore-Ölbohr- oder -förderplattformen erhebliche Gewichte aufweisen und unter Umständen auch noch von verbliebenen Teilen der eigentlichen Plattform und der fachwerkartigen Ausstrebungen belastet sind, kann es vorkommen, daß das Stützbein an der Trennstelle während des Trennvorgangs axial zusammensackt und die Schneidwerkzeuge dadurch eingeklemmt werden.

Es wird daher gemäß Anspruch 8 vorgeschlagen, daß eine Stützeinrichtung vorgesehen ist, die das Gewicht des Rohres bei dem Abtrennvorgang abfängt.

Die Stützeinrichtung kann gemäß einer Ausgestaltung nach Anspruch 9 ein in ein benachbartes bereits abgetrenntes Rohr einsetzbares, etwa gleiche Länge aufweisendes Stützrohr umfassen, welches sich am unteren Ende in dem Rohr auf dem Meeresboden bzw. die durch den Unterwasserbeton gebildete Rohrgründung aufsetzt und am oberen Ende mit dem abgetrennten Rohr verbindbar ist, was in der in Anspruch 10 beschriebenen Weise durch eine hydraulisch verspannbare Konusspannverbindung geschehen kann. Auf diese Weise wird das abgetrennte Rohr mit den benachbarten Plattformteilen hochgehalten, so daß das Rohr, in welchem das Schneidaggregat gerade arbeitet, nicht so stark belastet ist.

Ausführungsformen der Erfindung werden nachfolgend unter Bezugnahme auf die Zeichnung erläutert.

In der Zeichnung zeigen:
Fig. 1 perspektivisch eine Stützkonstruktion mit davon abgehobener Förderplattform;
Fig. 2 schematisch eine Seitenansicht einer Stützkonstruktion;
Fig. 3 schematisch in Seitenansicht, teilweise geschnitten, eine erfindungsgemäße Vorrichtung mit einer ersten Ausführungsform des Schneidaggregats in einem ein Stützbein bildenden Rohr;
Fig. 4 einen vergrößerten Ausschnitt aus Fig. 3;
Fig. 5 eine alternative Ausführungsform des Schneidaggregats mit linearer Führung der Schneidwerkzeuge;
Fig. 6 und 7 schematische Darstellungen in Betracht kommender Schneidprinzipien;
Fig. 8 schematisch eine Ausführungsform bei der das Schneidaggregat und der Bohrwerkzeugkopf an einem Bohrgestänge angeordnet sind;
Fig. 9 eine Seitenansicht des Bohrwerkzeugkopfes aus Fig. 6 in vergrößertem Maßstab;
Fig. 10 eine Ansicht des Bohrwerkzeugkopfes aus Fig. 9 von unten sowie
Fig. 11 schematisch eine in einem bereits abgeschnittenen Stützbein angebrachte Stützvorrichtung.

In der Fig. 1 ist eine bereits in ihre Hauptbestandteile getrennte Ölbohr- oder -förderplattform 100 gezeigt, die eine eigentliche Plattform 1 umfaßt, die im montierten Zustand auf einer insgesamt mit 2 bezeichneten Stützkonstruktion abgestützt ist. Die gesamte normalerweise auf der Plattform 1 angeordnete Ausrüstung wie Bohrvorrichtung, Unterkünfte usw. ist bereits demontiert und in der Zeichnung nicht mehr wiedergegeben. Zur Montage und Demontage der Ölbohr- oder -förderplattformen 100 und/oder der Stützkonstruktionen 2 werden Kranschiffe 5 eingesetzt, die Kräne 6 aufweisen, deren Hubhöhe über dem Meeresspiegel 200 m und mehr betragen kann. In der dargestellten Phase hängt die eigentliche Plattform 1 nach dem Lösen von der Stützkonstruktion 2 bereits an den Kränen 6.

Von der Stützkonstruktion 2 ist in Fig. 1 nur der oberhalb des Meeresspiegels 10 (Fig. 2) befindliche Teil gezeichnet, der 30 bis 40 m hoch sein kann. Die Stützkonstruktion 2 ist als turm- oder bockartiges Gerüst mit Stützbeinen 3 und fachwerkartigen Querverstrebungen 4 ausgebildet und mittels ihrer nach unten in das Wasser hineinreichenden (strichpunktiert angedeutet) Stützbeinen 3 unter der Wasseroberfläche im Meeresboden verankert. Das Wasser kann über 100 m tief sein, und es kann jedes Stützbein 3 um eine vergleichbare Strecke in den Meeresboden eingelassen, z.B. eingerammt sein. Die Stützbeine 3 sind also sehr lang. Sie bestehen aus großen Rohren 13 von 1 bis 2 m Durchmesser und erheblicher Wandstärken von 30 bis 50 mm. Die Anzahl der Stützbeine 3 ist von dem Aufbau der Stützkonstruktion 2 abhängig.

Fig. 2 verdeutlicht die Demontagesituation einer Stützkonstruktion 2, die konstruktiv etwas von Fig. 1 abweicht. Die oberen Teile 3' der Stützbeine 3 werden an der Trennstelle 8 abgeschnitten und gehören noch zu der eigentlichen Plattform 1, die gemäß Fig. 1 von den Kränen 6 von der Stützkonstruktion 2 abgehoben wird. Die Stützkonstruktion 2 ragt über den Meeresspiegel 10 hinaus und erstreckt sich um eine der Wassertiefe entsprechende Strecke nach unten bis zum Meeresboden 11. Die Stützbeine 3 reichen tief in den Meeresboden 11 hinein und können an ihren unteren Enden durch eingepreßten Unterwasserbeton oder dergleichen fundamentartig im Meeresboden 11 verankert sein. Bei der Aufgabe einer Ölbohr- oder -förderplattform 100 wird verlangt, daß die Stützbeine 3 an in einem Abstand 7 von einigen Metern unter dem Meeresboden 11 liegenden Trennstellen 9 von ihren tief in den Meeresboden 11 hineinreichenden unteren Enden 12 an Trennstellen 9 abgetrennt werden. Während die Abtrennung an den Trennstellen 8 aufgrund der guten Zugänglichkeit keine Probleme bereitet, liegen die Trennstellen 9 unterhalb der Wasseroberfläche 10 und innerhalb des Meeresbodens 11 und sind entsprechend schlecht zu erreichen.

Aus diesem Grund ist eine in das Innere des jeweiligen Rohres 13 absenkbare und an dessen Innenumfang zum Angriff kommende, in Fig. 3 als Ganzes mit 50 bezeichnete Abtrennvorrichtung vorgesehen, die ein als Ganzes mit 40 bezeichnetes Schneidaggregat umfaßt, dem eine Antriebseinrichtung 30 zugeordnet ist. In Absenkrichtung gesehen dem Schneidaggregat 40 vorgelagert ist am unteren Ende des Gestänges 14 ein Bohrwerkzeugkopf 60 vorgesehen, dessen Aufbau und Funktionsweise anhand von Fig. 9 und 10 beschrieben werden wird.

In der oberen Hälfte der Fig. 3 ist eine solche am oberen Ende des abzutrennenden Rohres 13 angeordnete Antriebseinrichtung 30 gezeigt, die Teil einer üblichen Lufthebe-Bohreinrichtung ist und ein nach unten in das Rohr 13 hineinreichendes hohles Gestänge 14 drehend antreibt, in dessen unterem Bereich das Schneidaggregat 40 drehfest angebracht ist, dessen Aufbau und Funktion weiter unten noch erläutert werden wird.

In der Antriebsvorrichtung 30 kann ein Drehantrieb 16 verwendet werden, wie er zum Antrieb eines Bohrkopfes einer Lufthebe-Bohreinrichtung aus dem Stand der Technik bekannt ist. Es können also vorhandene Antriebsvorrichtungen verwendet werden, die nur im Bedarfsfall Modifikationen aufweisen müssen. Zum Antreiben des Schneidaggregats 40 und des Bohrwekzeugkopfes 60 erstreckt sich das Gestänge 14 innerhalb des abzutrennenden Rohres 13 bis über dessen oberes Ende hinaus, so daß es oberhalb des oberen Endes des Rohres 13 mittels eines Drehtischs 18 mittels eines am Umfang des Gestänges angebrachten Zahnrades von außen angetrieben werden kann.

Am oberen offenen Ende des Gestänges 14 ist ein sogenannter Spülkopf 17 angeordnet, durch den im Bohrbetrieb am Boden einer Erdbohrung gelöstes Material durch den Innenquerschnitt des Gestänges 14 hindurch in Richtung des Pfeiles 14A nach dem Lufthebeverfahren in die Leitung 15 ausgespült wird. Die Funktionsweise des Spülkopfes 17 und des Lufthebeverfahrens sind aus dem Stand der Technik bekannt und sollen hier nicht näher erläutert werden. Unterhalb des Spülkopfes 17 ist ein mit 19 bezeichneter Drehanschlußkopf angeordnet, über den Druckluft für das Lufthebeverfahren und ein weiteres fluides Medium (Luft oder eine Hydraulikflüssigkeit) auch bei hohen Drücken in eine oder mehrere sich im bzw. zum Gestänge 14 parallel zu diesem erstreckende Zuleitungen 20 bzw. 22 einbringbar ist.

Die Fig. 4 zeigt eine vergrößerte Ansicht des am unteren Ende des Gestänges 14 drehfest angeordneten Schneidaggregats 40 aus Fig. 3. Innerhalb des Gestänges 14 sind andeutungsweise die Zuleitung 20 für Druckluft und die Zuleitung 22 für Druckluft oder eine Hydraulikflüssigkeit gezeigt. Mit der Druckluft kann beim Bohren am Boden der Bohrung gelöstes Material durch den im Inneren des Gestänges ausgebildeten Spülkanal 21 im Sinne des Pfeiles 14A zur Oberfläche gefördert werden. Um das Schneidaggregat 40 innerhalb des abzutrennenden Rohres 13 abzusenken, wird das Gestänge 14 über Flanschverbindungen 23 (siehe auch Fig. 6) schußweise nach unten verlängert, bis das Schneidaggregat 40 auf die Höhe der Trennstelle 9 abgesenkt ist. Das zum Zerspanen erforderliche Drehmoment (Drehbewegung) wird über den Drehtisch 18 und das Gestänge 14 in das Schneidaggregat 40 eingeleitet, d.h. es wird das gesamte Gestänge 14 mitsamt dem Schneidaggregat 40 innerhalb des Rohres 13 um dessen Achse A gedreht. Das Schneidaggregat 40 umfaßt ein Zentralteil 41, in dessen Innerem der Spülkanal 21 ausgebildet ist und dessen Außendimension in dem Ausführungsbeispiel nur etwa ein Drittel des Innendurchmessers des Rohres 13 beträgt, so daß ein ringförmiger Zwischenraum 42 verbleibt.

Im gezeigten Beispiel umfaßt das Schneidaggregat 40 drei symmetrisch über den Umfang des Gestänges 14 verteilte schwenkbare Schneidwerkzeuge 24. Jedes Schneidwerkzeug 24 weist in dem Ausführungsbeispiel der Fig. 3,4 und 8 einen eigenen nur ihm zugeordneten Kraftantrieb 34 auf, der aus einer fluidbetriebenen Kolben/Zylindereinheit bestehen kann. Das Fluid kann Druckluft sein, deren Druck aber beschränkt ist, oder ein Hydraulikfluid, mit dem größere Drücke und damit Betätigungskräfte des Kraftantriebs 34 erzielbar sind. Die Druckluft oder das Hydraulikfluid werden über die Zuleitung 22 zugeführt, so daß die einzelnen Schneidwerkzeuge 24 synchron und mit gleicnen Kräften betätigt werden. Es versteht sich, daß auch für jeden Kraftantrieb 34 eine eigene Zuleitung vorhanden sein kann. Die Schneidwerkzeuge 24 mit ihren Kraftantrieben sind in dem ringförmigen Zwischenraum 42 angeordnet.

Werden die Kraftantriebe 34 mit Druckluft betätigt, so kann zwischen den Arbeitsvolumen mindestens eines Zylinders und dem Inneren des Gestänges 14 eine in der Zeichnung nicht dargestellte Verbindung vorgesehen sein, die derart ausgestaltet ist, daß sie geöffnet wird, wenn sich der Kolben dieses Kraftantriebs 34 in seiner der ausgefahrenen Stellung des ihm zugeordneten Schneidwerkzeugs 24 entsprechenden Endstellung befindet. Durch diese Maßnahme wird bewirkt, daß in dem Gestänge 14 aufsteigende Luft, die beispielsweise am Spülkopf 17 beobachtet werden kann, die vollständige Durchtrennung des Rohres signalisiert. Der Trennvorgang kann dann sofort gestoppt werden, wodurch verhindert wird, daß die Schneidwerkzeuge durch unnötige Reibung an den Rändern der Trennut vorzeitig verschleißen oder gar durch Eindringen in den außerhalb des Rohres anstehenden Meeresboden zerstört werden.

Jedes Schneidwerkzeug 24 besteht aus einem länglichen Grundkörper 25, an dessen einem Ende eine Schneidplatte 26 befestigt ist. Die Schneidplatten 26 sind als aus für Schwerzerspanung geeignetem Material bestehende Wendeplatten ausgebildet. Der Grundkörper 25 ist an seinem der Schneidplatte 26 abgewandten Ende auf einem am Außenumfang des Zentralteils 41 angeordneten horizontal zu einem Kreis um die Achse A tangentiaien Schwenkzapfen 28 gelagert. Zwischen dem Schwenkzapfen 28 und der Schneidplatte 26 greift ein mit dem Kraftantrieb verbundener Lenker 29 an, mittels dessen das Schneidwerkzeug 24 bei einer Aufwärtsbewegung des Lenkers 29 durch Schwenken um den Schwenkzapfen 28 aus einer in Fig. 4 strichpunktiert angedeuteten nach unten weisenden Transportstellung 24' radial nach außen verlagert werden kann, bis die Schneidplatte 26 am Innenumfang des Rohres 13 zum Angriff kommt und das Rohr 13 an der Trennstelle 9 von innen nach außen unter Bildung einer von innen nach außen fortschreitenden, sich in einer zur Achse A senkrechten Ebene erstreckenden Trennut 45 spanend durchgeschnitten wird.

In der in den Fig. 3,4 und 8 gezeigten Ausführungsform ist der Kraftantrieb 34 als Kolbeneinheit/Zylindereinheit ausgebildet, die in dem Zwischenraum 42 am Außenumfang des Zentralteils parallel zur Achse A fest angeordnet und deren Kolbenstange 32 mit dem Lenker 29 über einen am Zentralteil 41 geführten Schlitten 33 bewegungsverbunden ist. Während der Absenkbewegung des Schneidaggregates 40 befindet sich der Zylinder der Kolben/Zylindereinheit in seiner vollständig ausgefahrenen Stellung (weiter unten als gezeigt), so daß das Schneidwerkzeug 24 im wesentlichen längs der Achse A ausgerichtet (Stellung 24') und frei von dem Rohr 13 ist. Um die Schneidplatte 26 gegen den Innenumfang des Rohres 13 zu drücken, wird über die Zuleitung 22 der Kolben der Kolben/Zylindereinheit nach oben bewegt und der Grundkörper 25 des Schneidwerkzeugs 24 radial nach außen verschwenkt. Über den Druck der durch die Zuleitung 22 zugeführten Druckluft oder Hydraulikflüssigkeit ist der Anpreßdruck der Schneidplatte 26 an die Rohrinnenwand zur Beeinflussung des Schneidergebnisses einstellbar. Sobald das Rohr 13 vollständig durchgeschnitten ist, wird der Kolben nach unten bewegt und das Schneidwerkzeug 24 in seine Ausgangslage 24' zurückgedrückt, so daß das Schneidaggregat 40 nach oben aus dem abgetrennten Rohr 13 herausgezogen werden kann.

Das Schwenken des Schneidwerkzeugs 24 zur Rohrinnenwand hin oder das Betätigen der Kolben/Zylindereinheit kann auf vielfältige, dem Fachmann bekannte Weise erfolgen. Bei mehreren vorhandenen Zuleitungen 22 kann der Kolben 32 auch in beiden Richtungen wechselweise mit Druck beaufschlagt werden, das Rückstellmoment kann über Federn bewirkt werden und dergleichen.

Alternativ zum radialen Schwenken um eine horizontale Achse kann der Grundkörper des Schneidwerkzeugs auch linear bewegt werden. In Fig. 5 ist ein Schneidaggregat 140 mit linearer zur Achse A des Schneidaggregats 140 bzw. des Rohres 13 radialer Führung des Grundkörpers 125 des Schneidwerkzeugs 124 gezeigt, wobei die linearen Führungen in einem Werkzeugführungskörper 131 ausgebildet sind, der am unteren Ende eines Zentralteils 141 angeordnet ist, der am oberen Ende einen Flansch 143 zur Verbindung mit dem Gestänge 14 aufweist. Die Grundkörper 125 der Schneidwerkzeuge 124 sind in radialen Führungskanälen 123 des Werkzeugführungskörpers 131 verlagerbar. In der linken Hälfte der Fig. 5 ist das Schneidwerkzeug 124 in ausgefahrenem, in der rechten Hälfte in eingezogenem Zustand gezeigt. Am der Rohrachse A zugewandten Ende des Grundkörpers 125 ist der eine Schenkel 127 eines Kniehebels angelenkt und erstreckt sich bis zum Kniegelenk 133, während der andere Schenkel 128 des Kniehebels von dem Kniegelenk 133 ausgehend zentral nahe der Rohrachse A angelenkt ist. Am Kniegelenk 123 des Kniehebels greift mit einem Ende eine sich längs der Achse A erstreckende Gelenkstange 129 an, deren anderes Ende über einen Gelenkzapfen 132 mit dem Kraftantrieb 134 verbunden ist.

Im Gegensatz zu der Ausführungsform nach den Fig. 3,4 und 8 ist hier als Kraftantrieb 134 nur eine Kolben/Zylindereinheit vorgesehen, die alle Schneidwerkzeuge 124 gemeinsam antreibt.

Die Kolben/Zylindereinheit weist an dem Zentralteil 141 ausgebildeten Kolben 135 auf. Der Zylinder der Kolben/Zylindereinheit ist als den Kolben 135 umgebender Schiebezylinder 138 ausgebildet, dessen Endscheiben 138A,138B auf dem zylindrischen Außenumfang 142 des Zentralteils 141 zu beiden Seiten des radial daraus hervorspringenden Kolbens 135 gleiten und mit dem Kolben 135 Druckkammern 136,137 bilden, die mit Druckluft beaufschlagbar sind. Um den Grundkörper 125 des Schneidwerkzeugs 124 in dem jeweiligen Führungskanal 123 nach außen zu bewegen, wird Druckluft der oberen Druckkammer 136 zugeführt, so daß der Schiebezylinder 138 nach oben gedrückt wird und die Kniegelenke 127,128 über die mit dem Schiebezylinder 138 verbundenen Lenker 129 gestreckt werden, so daß die Schneideinsätze 126 der Schneidwerkzeuge 124 linear gegen den Innenumfang des abzutrennenden Rohres 13 angestellt werden.

Am oberen Ende der oberen Druckluftkammer 136 ist ein sich bis zum Inneren des Gestänges 114 erstreckender, Kanal 136' vorgesehen sein, dessen Mündung in die obere Druckkammer 136 freigegeben wird, wenn sich der Schiebezylinder 138 in seiner oberen, die ausgefahrene Stellung der Schneidwerkzeuge 124 begrenzenden Endposition befindet. Im Inneren des Gestänges 114 aufsteigende Luft signalisiert dann wiederum die Beendigung des Trennvorganges.

Mit der in Fig. 5 gezeigten Anordnung, die so bemessen ist, daß die Annäherung an die auf der linken Seite wiedergegebenen Strecklage des Kniehebels 127,128 beim Angriff des Schneideinsatzes 126 in der Wandung des Rohres 13 erfolgt, können auf einfache Weise ein hoher Anpreßdruck der Schneideinsätze 126 gegen das Rohr 13 und eine entsprechende Spandicke an der Trennstelle 9 erzielt werden. Um das Schneidaggregat 140 mit eingezogenen Schneidwerkzeugen 124 in das Rohr 13 absenken und in diesem anheben zu können, wird der unteren Druckkammer 137 Druckluft oder Hydraulikflüssigkeit zugeführt, so daß aufgrund der Bewegung des Schiebezylinders 134 nach unten der Lenker 129 und damit das Knie 123 des Kniegelenkes nach unten bewegt werden und dadurch die Schneidwerkzeuge 124 in den Führungskanälen 123 nach innen fahren, wie auf der rechten Seite der Fig. 5 gezeigt.

In den Fig. 6 und 7 ist die Arbeitsweise der Schneidaggregate mehr prinzipiell dargestellt.

Fig. 6 entspricht der bisher beschriebenen Ausführungsform. Ein in dem Rohr 13 um die Achse A drehbares Schneidaggregat 40,140 weist Schneideinsätze 26,126 auf, die radial aus dem Schneidaggregat 40,140 herausverlagerbar sind und eine Drehbewegung entlang dem Innenumfang des Rohres 13 nur um die Achse A ausführen. Die Schneideinsätze 26,126 wirken wie Innenabstechstähle.

In Fig. 7 ist eine alternative Ausführungsform wiedergegeben, bei der ein Schneidaggregat 240 um die Achse A drehbar ist, jedoch keine radial ausfahrbaren Schneideinsätze, sondern an einem Werkzeugträger 231 drehbare Schneidwerkzeuge 224 trägt, die am Rand des Schneidaggregats um zur Achse A parallele Achsen B drehbar sind und fräsend am Innenumfang des Rohres 13 zum Angriff kommen. Die Schneidwerkzeuge 224 drehen sich also sowohl um die Achse A als auch um die Achse B. Sie können nach Art eines Scheibenfräsers ausgebildet sein.

In Fig. 8 ist die Abtrennvorrichtung 50 als Ganzes mit einem an dem Gestänge 14 drehbaren Schneidaggregat 40 nach den Fig. 3 und 4 wiedergegeben. Das Gestänge besteht aus mehreren schußweise an Kupplungsstellen 14'' aneinandergesetzten Stangenelementen 14' und erstreckt sich von oben in das Rohr 13 hinein, von welchem in Fig. 8 nur der oberste Teil gezeigt ist. Um das Gestänge 14 innerhalb des Rohres 13 radial zu fixieren, sind in axialen Abständen zueinander Stabilisatoren 35 angeordnet, die gegen die Innenwand des Rohres 13 anliegen und in denen das Gestänge 14 gelagert ist und sich frei drehen kann. Zwischen zwei Stabilisatoren 35 ist im Gestänge 14 ein Schaltventil 47 eingebaut, mit dem beispielsweise die Richtungsumkehr der Radialschwenkbewegung der Schneidwerkzeuge 24 gesteuert werden kann. Wie aus dem Bohrbetrieb bekannt, kann als unterste Stange eine Stabilisierungsstange bzw. Schwerstange 49 in das Gestänge 14 eingebaut sein. Am oberen Ende des Gestänges 14 ist eine freie Kupplungsstelle 14''' zum Auskuppeln weiterer Stangenelemente 14' bzw. der Antriebseinrichtung 30 (Fig. 3) vorgesehen. Am unteren Ende des Gestänges 14 ist das Schneidaggregat 40 angeordnet.

Mit den Schneidaggregaten 40 der Fig. 3 und 4 und 140 der Fig. 5 ist die jeweilige vorgegebene Trennstelle 9 nur erreichbar, wenn das Rohr 13 bis dorthin frei ist. In vielen Fällen ist das Rohr 13 aber bis zu einer bestimmten Höhe mit Meeresboden oder Unterwasserbeton gefüllt, die oberhalb der Trennstelle 9 gelegen sein kann.

Daher ist unterhalb der Schneidaggregate 40 bzw. 140 ein darunter befestigter Bohrwerkzeugkopf 60 vorgesehen, der in Fig. 3,4 und 8 unterhalb des dortigen Schneidaggregats 40 erkennbar und in den Fig. 9 und 10 vergrößert wiedergegeben ist.

Aufgabe des Bohrwerkzeugkopfes 60 ist es, in dem Rohr befindliches Material innerhalb des unteren Abschnitts des abzutrennenden Rohres 13 bis unter die Trennstelle 9 auszubohren, damit das Schneidaggregat 40 an die vorgesehene Trennstelle 9 gelangen kann. Um das durch den Bohrwerkzeugkopf 40 weggebohrte Material abzutransportieren zu können, wird das unter Bezug auf die Figuren 3 und 4 kurz angedeutete Lufthebeverfahren eingesetzt. Bei dem Ausbohren des Rohres 13 wirkt die Vorrichtung wie ein üblicher Erdbohrer; das Schneidaggregat 40 ist hierbei bei eingefahrenen Schneidwerkzeugen funktionslos. Es wird erst nach vollendetem Ausbohren in Betrieb gesetzt.

Das Abtrennen der Rohre 13 geschieht also unter Verwendung vorhandener Bohraggregate und -technologie, wobei lediglich zwischen dem Bohrwerkzeugkopf 60 und das Gestänge 14 das Schneidaggregat 40 einzusetzen und mit Zuleitungen zu versehen ist.

Der in der Fig. 9 gezeigte, einen etwa kreisförmigen Umriß aufweisenden Bohrwerkzeugkopf 60 wird über den oberen Flansch 43 an einen am unteren Ende des Schneidaggregats 40 vorgesehenen Gegenflansch angeschlossen. An der Unterseite des Bohrwerkzeugkopfes 60 sind, wie auch die Unteransicht in Fig. 10 zeigt, feststehende, mit Hartmetall belegte Bohrkörper 46 oder Rollenmeißel angeordnet, mit denen der sich im Innenquerschnitt des abzutrennenden Rohres 13 befindende Unterwasserbeton weggebohrt werden kann. Die Absaugöffnung 48 dient dem Lufthebeverfahren und ist mit dem Innenquerschnitt des Gestänges 14 (nicht gezeigt) verbunden.

Bei dem Ausbohren des Rohres 13 können an dem Innenumfang des Rohres 13 anhaftende Betonschichten stehenbleiben, die die Schneidplatten 26,126 der Schneidwerkzeuge 24,124 beim Anstellen gegen den Innenumfang des Rohres 13 beschädigen oder zerstören können. Um dies zu vermeiden, kann an dem Bohrwerkzeugkopf 60 eine Reinigungseinrichtung mit radial ausschiebbaren bürsten- oder kratzerartigen Reinigungselementen 44 vorgesehen sein, mittels derer der anhaftende Beton bis auf das Metall des Rohres 13 entfernt wird, bevor die Schneidwerkzeuge 24,124 zur Wirkung gebracht werden.

In der Fig. 11 ist eine Stützeinrichtung 70 gezeigt, mit der das auf einem gerade abzutrennenden Rohr 13 lastende Gewicht des betreffenden Rohres 13 selbst, benachbarter schon abgetrennter Rohre 13 und damit noch verbleibender Aufbauten der Plattform abgefangen werden kann. Gezeigt ist ein dem gerade in Arbeit befindlichen Stützbein benachbartes, an der Trennstelle 9 schon abgetrenntes Rohr 13. In das abgetrennte Rohr 13 wird, nachdem das Schneidaggregat samt Gestänge bzw. mit dem Seil herausgezogen wurde, ein zusätzliches Stützrohr 80 etwas geringeren Durchmessers abgesenkt, dessen Länge die Länge des Rohres 13 übertrifft und das infolgedessen über das obere Ende des Rohres 13 und die damit noch verbundenen Reste 63 der Plattform übersteht. Das Rohr 13 ist unten mit Unterwasserbeton 61 bis zu einer- oberen Begrenzungsfläche 65 gefüllt. Auf diese Begrenzungsfläche 65 setzt sich das Stützrohr 80 mit seinem unteren Ende 80'. Dicht unterhalb des oberen Endes 80'' des Stützrohres 80 ist eine Konusspannverbindung 62 im Zwischenraum zwischen dem Stützrohr 60 und dem Innenumfang des Rohres 13 angeordnet, die hydraulisch verklemmbar ist. An dem aus dem Rohr 13 hervorstehenden Teil des Stützrohres 80 ist ein hydraulischer Hubzylinder 64 vorgesehen, die an dem Rest 63 der Plattform angreift. Bei Betätigung der Hubvorrichtung 64 wird der Rest 63 an dem Stützrohr 80 hochgezogen. Dabei wird der obere Teil des Rohres 13 mitgenommen. Zwischen der Befestigung des Hubzylinders 64 und der Oberseite des Restes 63 der Plattform wird ein definierter Abstand festgelegt, der während des gesamten Abtrennvorgangs der anderen Stützbeine aufrechtgehalten werden soll. An der Trennstelle 9 entsteht hierbei ein Spalt. Über die Konusspannverbindung 62 wird nun eine bleibende Verspannung zwischen dem Stützrohr und dem Rohr 13 erzielt, so daß es auf die ständige Aufrechterhaltung des Drucks in dem Hubzylinder 64 nicht mehr ankommt. Die dem gerade abzutrennenden Rohr 13 benachbarten schon abgetrennten Rohre und die damit verbundenen Reste 63 der Plattform werden auf diese Weise sicher hochgehalten, so daß nicht die ganze Struktur an der Trennstelle 9 des gerade bearbeiteten Rohres 13 zusammensackt. Ohne die Stützeinrichtung könnte es beim Abtrennvorgangs des gerade bearbeiteten Rohres 13 zu einem Einklemmen der Schneideinsätze 26,126 in der an die Trennstelle 9 gebildeten Innenumfangsnut 45 (Fig. 4) kommen, wenn der verbleibende Wandungsquerschnitt des Rohres 13 der Last nicht mehr gewachsen ist.

## Patentansprüche

1. Verfahren zum Abtrennen von aufrechten, mit ihrem unteren Ende im Boden verankerten Rohren (13) größerer Länge und größeren Durchmessers, insbesondere von Stützbeinen (3) einer Off-Shore-Ölbohr- oder -förderplattform (100), bei welchem durch das obere Ende des abzutrennenden Rohres (13) ein Schneidaggregat (40,140,240) in das Rohr (13) bis zu einer Trennstelle (9) hin abgesenkt wird, welches mittels Druckluft betrieben über den Umfang fortschreitend von innen gegen den Innenumfang des Rohres (13) wirkt, wobei im Rohr (13) befindliches Material, wie Meeresboden oder Beton, womit das Rohr (13) zur besseren Verankerung im Boden (11) ausgegossen sein kann, beim Absenken des Schneidaggregats von oben durch das Rohr (13) bis unter die Trennstelle (9) aufgebohrt wird,
**dadurch gekennzeichnet,**
daß das Erreichen einer vollständigen Durchtrennung des Rohres durch das Schneidaggregat (40,140,240) und somit das vollständige Durchtrennen des Rohres (13) durch innerhalb eines das Schneidaggregat (40,140,240) tragendes hohles Gestänge (14) aufsteigende Druckluft, insbesondere Druckluft für das Schneidaggregat (40,140,240), signalisiert wird.

2. Verfahren nach Anspruch 1, **dadurch gekennzeichnet**, daß das Schneidaggregat (40,140,240) das Rohr (13) spanabhebend durchtrennt.

3. Verfahren nach einem der Ansprüche 1 oder 2,
**dadurch gekennzeichnet,** daß das Gewicht des Rohres (13) und gegebenenfalls verbundender Bauteile (63) bei dem Abtrennvorgang abgefangen wird.

4. Vorrichtung zum Abtrennen von aufrechten, mit ihrem unteren Ende im Boden verankerten Rohren (13) größerer Länge und größeren Durchmessers, insbesondere von Stützbeinen (3) einer Off-Shore-Ölbohr- oder -förderplattform (100),
mit einem Kraftantrieb (34;134), und
mit einem durch das obere Ende des abzutrennenden Rohres in dieses bis zu einer Trennstelle (9) hin absenkbaren Schneidaggregat (40,140,240), welches in einer axial schmalen Trennzone (45) am Innenumfang des Rohres (13) in Umfangsrichtung fortschreitend zur Wirkung kommt und das Rohr (13) an der Trennstelle (9) durchtrennt, wobei unter dem Schneidaggregat (40) ein drehbar antreibbarer Bohrwerkzeugkopf (60) angeordnet ist, mittels dessen im unteren Bereich des Rohres (13) befindliches Material, wie Meeresboden oder Beton (61) oder dergleichen, womit das Rohr (13) zur besseren Verankerung im Boden (11) ausgegossen ist, über den Innenquerschnitt des Rohres (13) bis zu einer Tiefe ausbohrbar ist, daß das Schneidaggregat (40,140,240) an der vorgesehenen Trennstelle (9) zum Einsatz bringbar ist,
**dadurch gekennzeichnet,**
daß der Kraftantrieb (34;134) mindestens eine mit Druckluft betreibbare Kolben/Zylindereinheit umfaßt und daß Mittel vorgesehen sind, die eine Verbindung zwischen dem Arbeitsvolumen der Kolben/Zylindereinheit und einem das Schneidaggregat (40) und das Bohrwerkzeug (60) tragenden hohlen Gestänge (14) bewirken, sobald sich die Schneidwerkzeuge (24;124;224) in ihrer radial außenliegenden Extremstellung befinden.

5. Vorrichtung nach Anspruch 4, **dadurch gekennzeichnet,** daß das Schneidaggregat (40,140,240) mindestens ein radial bewegliches, mit Hilfe eines Kraftantriebs gegen den Innenumfang des Rohres (13) andrückbares spanendes Schneidwerkzeug (24;124;224) umfaßt, dessen Angriffsstelle in einer zur Rohrachse (A) im wesentlichen senkrechten Ebene in Umfangsrichtung fortschreitend verlagerbar ist.

6. Vorrichtung nach Anspruch 5, **dadurch gekennzeichnet,** daß das Schneidaggregat (40,140,240) mehrere symmetrisch um die Rohrachse (A) verteilte Schneidwerkzeuge (24;124;224) aufweist.

7. Vorrichtung nach einem der Ansprüche 4 bis 6,
**dadurch gekennzeichnet,** daß dem Schneidaggregat (40) eine einen ringförmigen Bereich an der Trennstelle (9) bis auf das Metall des Rohres (13) von anhaftendem Material reinigende Reinigungsvorrichtung (44) zugeordnet ist.

8. Vorrichtung nach einem der Ansprüche 4 bis 7,
**dadurch gekennzeichnet,** daß eine Stützeinrichtung vorgesehen ist, die das Gewicht des Rohres (13) und gegebenenfalls verbundener Bauteile (63) bei dem Abtrennvorgang abfängt.

9. Vorrichtung nach Anspruch 8, **dadurch gekennzeichnet,** daß die Stützeinrichtung ein in ein benachbartes bereits abgetrenntes Rohr (13) einsetzbares, etwa gleiche Länge aufweisendes Stützrohr (80) umfaßt, welches sich am unteren Ende (80') auf den Boden bzw. die Rohrgründung aufsetzt und im Bereich des oberen Endes (80'') mit dem abgetrennten Rohr (13) oder damit verbundenen Konstruktionsteilen (63) über eine Hubvorrichtung (64) verbindbar ist.

10. Vorichtung nach Anspruch 9, **dadurch gekennzeichnet,** daß eine zwischen dem Außenumfang des Stützrohres (80) und dem Innenumfang des Rohres (13) hydraulisch verspannbare Konusspannverbindung (62) vorgesehen ist.

## Claims

1. Process for cutting off upright tubes (13) of large length and large diameter having their lower ends anchored in the ground, in particular supporting legs (3) of an offshore oil drilling or handling platform (100), in which a cutting assembly (40, 140, 240) is lowered through the upper end of the tube (13) to be cut off, into the tube (13) as far as a cutting point (9), which assembly acts against the inside of the tube (13) from inside, driven by compressed air and advancing over the periphery, material present in the tube (13) such as sea bed material or concrete in which the tube (13) can be embedded for improved anchoring age in the ground (11) being drilled out as far as below the cutting point (9) on lowering of the cutting assembly from above through the tube (13),
**characterised in that**
the attainment of complete cutting through of the tube by the cutting assembly (40, 140, 240) and thereby the complete cutting through of the tube (13) is signalled by compressed air rising through a hollow rod (14) carrying the cutting assembly (40, 140, 240), in particular compressed air for the cutting assembly (40, 140, 240).

2. Process according to Claim 1, **characterised in that** the cutting assembly (40, 140, 240) cuts through the tube (13) by chip-removing machining.

3. Process according to one of Claims 1 or 2, **characterised in that** the weight of the tube (13) and any components (63) which may be connected to it is taken during the cutting off process.

4. Equipment for cutting off upright tubes (13) of large length and large diameter having their lower ends anchored in the ground, in particular supporting legs (3) of an offshore oil drilling or handling platform (100),
with a power drive (34; 134), and
with a cutting assembly (40, 140, 240) which can be lowered through the upper end of the tube to be cut off, into the latter as far as a cutting point (9) and which comes into action progressively in a circumferential direction in an axially narrow cutting zone (45) on the inside of the tube (13) and cuts through the tube (13) at the cutting point (9), a rotatably driven drilling tool head (60) being mounted underneath the cutting assembly (40), by means of which material present in the lower part of the tube (13) such as sea bed material or concrete (61) or the like, with which the tube (13) is embedded for improved anchorage in the ground (11), can be drilled out from the inside of the tube (13) to a depth so that the cutting assembly (40, 140, 240) can be brought into position at the given cutting point (9),
**characterised in that**
the power drive (34; 134) includes at least one piston/cylinder unit driven by compressed air and that means are provided which effect a connection between the working volumes of the piston/cylinder unit and a hollow rod (14) carrying the cutting assembly (40) and the drilling tool (60) as soon as the cutting tools (24; 124; 224) are present in their radially outward extreme position.

5. Equipment according to Claim 4, **characterised in that** the cutting assembly (48, 140, 240) includes at least one radially movable machining cutting tool (24; 124; 224) which can be pressed against the inside of the tube (13) with the aid of a power drive, and of which the point of the engagement is progressively displaceable in a circumferential direction in a plane substantially perpendicular to the axis (A) of the tube.

6. Equipment according to Claim 5, **characterised in that** the cutting assembly (40, 140, 240) has a number of cutting tools (24; 124; 224) distributed symmetrically about the axis (A) of the tube.

7. Equipment according to one of Claims 4 to 6, **characterised in that** the cutting assembly (40) has associated with it a cleaning device (44) cleaning off adhering material from a ring-shaped region at the cutting point (9) up to the metal of the tube (13).

8. Equipment according to one of Claims 4 to 7, **characterised in that** a supporting device is provided, which takes the weight of the tube (13), and of any parts (63) which maybe connected to it, during the cutting off process.

9. Equipment according to Claim 8, **characterised in that** the supporting device comprises a supporting tube (80) which can be introduced into an adjacent already cut off tube (13) and having approximately the same length, and which has its lower end (80') placed on the ground or the tube base and can be connected in the region of its upper end (80") by a ram (64) to the cut off tube (13) or structural parts (63) connected to it.

10. Equipment according to Claim 9, **characterised in that** a hydraulically actuated cone clamping connection (62) is provided between the outer surface of the supporting tube (80) and the inner surface of the tube (13).

## Revendications

1. Procédé pour découper des tubes (13) dressés, présentant des longueurs et des diamètres assez grands et ancrés par leurs extrémités inférieures dans le sol, en particulier des béquilles de soutien (3) d'une plate-forme offshore de forage ou de recherche,
selon lequel on fait descendre dans le tube à découper (13), à travers son extrémité supérieure jusqu'à un endroit de séparation (9), un ensemble de coupe (40, 140, 240) qui, entraîné par de l'air comprimé, agit en progressant périphériquement, de l'intérieur sur la périphérie interne du tube (13), le matériau se trouvant dans le tube, tel que celui constituant le fond de la mer ou du béton qui a pu être coulé dans le tube (13) pour améliorer son ancrage dans le sol (11), étant foré lorsque l'ensemble de coupe est descendu à l'intérieur du tube (13), jusqu'en dessous de l'endroit de séparation (9),
caractérisé en ce que
la séparation complète du tube (13) obtenue par l'ensemble de coupe (40, 140, 240), est signalée par la remontée de l'air comprimé à l'intérieur d'une tige creuse (14) portant l'ensemble de coupe (40, 140, 240), en particulier de l'air comprimé alimentant cet appareil de coupe (40, 140, 240).

2. Procédé selon la revendication 1,
caractérisé en ce que
l'ensemble de coupe (40, 140, 240) sépare le tube (13) par enlèvement de copeaux.

3. Procédé selon l'une quelconque des revendications 1 ou 2,
caractérisé en ce que
le poids du tube (13) et des éléments de construction (63) qui leur sont éventuellement reliés est pris en charge pendant l'opération de coupe.

4. Dispositif pour découper des tubes (13) dressés, présentant des longueurs et des diamètres assez grands et ancrés par leurs extrémités inférieures dans le sol, en particulier des béquilles de soutien (3) d'une plate-forme offshore de forage ou de recherche qui comporte
- un entraînement par la force (34, 134),
- un ensemble de coupe (40, 140, 240) que l'on peut, à travers l'extrémité supérieure du tube à couper, faire descendre dans celui-ci jusqu'à un endroit de séparation (9) où l'appareil entre en action sur une zone de séparation (45) axialement étroite de la périphérie interne du tube (13), progressivement en direction périphérique et sépare le tube (13) à l'endroit de séparation (9), dans lequel
- sous l'ensemble de coupe (40) se trouve une tête d'outil de forage (60) pouvant être entraînée en rotation et avec laquelle il est possible de percer le matériau se trouvant dans la zone inférieure du tube (13) tel que celui constituant le fond de la mer ou du béton (61) qui a pu être coulé dans le tube (13) pour améliorer son ancrage dans le sol (11), ce forage s'effectuant à l'intérieur du tube (13) jusqu'à une profondeur telle que l'ensemble de coupe (40, 140, 240) peut parvenir et intervenir à l'endroit de séparation (9) prévu,
caractérisé en ce que
l'entraînement (34 ; 134) comprend au moins un vérin fonctionnant à l'air comprimé, des moyens étant prévus pour réaliser une liaison entre la chambre de travail du vérin et une tige creuse (14) portant l'ensemble de coupe (40) et l'outil de forage (60), dès que les outils de coupe (24 ; 124 ; 224) ont atteint leur position radiale extrême vers l'extérieur.

5. Dispositif selon la revendication 4,
caractérisé en ce que
l'ensemble de coupe (40, 140, 240) comprend au moins un outil de coupe (24 ; 124 ; 224) par enlèvement de copeaux, mobile radialement et pouvant être appliqué contre la périphérie interne du tube (13) par un entraînement, le point d'action de cet outil pouvant être déplacé progressivement en direction périphérique, dans un plan essentiellement perpendiculaire à l'axe (A) du tube.

6. Dispositif selon la revendication 5,
caractérisé en ce que
l'ensemble de coupe (40, 140, 240) comporte plusieurs outils de coupe (24 ; 124 ; 224) répartis symétriquement autour de l'axe (A) .

7. Dispositif selon l'une quelconque des revendications 4 à 6,
caractérisé en ce qu'
à l'ensemble de coupe (40) est associé un dispositif de nettoyage (44) débarrassant du matériau adhérant une zone annulaire située le long de l'endroit de séparation (9) et allant jusqu'au métal du tube (13).

8. Dispositif selon l'une quelconque des revendications 4 à 7,
caractérisé en ce qu'
il est prévu un dispositif de soutien qui prend en charge le poids du tube (13) et des éléments de construction (63) qui lui sont éventuellement reliés, lors du procédé de séparation.

9. Dispositif selon la revendication 8,
caractérisé en ce que
le dispositif de soutien comprend un tube de soutien (80) ayant à peu près la même longueur qu'un tube voisin déjà coupé (13) dans lequel il peut être introduit, ce tube de soutien étant posé par son extrémité inférieure (80') sur le fond, c'est-à-dire la fondation du tube, tandis que dans la zone de son extrémité supérieure (80''), il peut être relié par un dispositif de levage (64) au tube coupé (13) ou aux éléments de construction (63) reliés à celui-ci.

10. Dispositif selon la revendication 9,
caractérisé en ce que
il est prévu entre la périphérie externe du tube de soutien (80) et la périphérie interne du tube (13), une liaison par cône d'expansion (62) pouvant être contrainte² hydrauliquement.
